# EUROPÄISCHE PATENTSCHRIFT

(11) **EP 0 839 300 B1**
(45) Veröffentlichungstag und Bekanntmachung des Hinweises auf die Patenterteilung: **06.05.1999**
(21) Anmeldenummer: 96925699.9
(22) Anmeldetag: 10.07.1996
(51) Int. Cl.: F23D 3/16, F23D 3/24, C11C 5/00, F21V 35/00

(54) **PARAFFINLEUCHTE**
PARAFFIN LAMP
LAMPE A PARAFFINE

(30) Priorität: 20.07.1995 DE 19526489
(43) Veröffentlichungstag der Anmeldung: 06.05.1998
(73) Patentinhaber: Schirneker, Hans-Ludwig, 59581 Warstein (DE)
(72) Erfinder: Schirneker, Hans-Ludwig, 59581 Warstein (DE)
(74) Vertreter: Hanewinkel, Lorenz, Dipl.-Phys.
(86) Internationale Anmeldenummer: EP9603011
(87) Internationale Veröffentlichungsnummer: WO9704273

(56) Entgegenhaltungen:
- EP-A- 0 509 106
- WO-A-92/08776
- WO-A-93/16153
- DE-A- 3 640 757
- DE-A- 4 120 513
- US-A- 3 888 620

## Beschreibung

Die Erfindung bezieht sich auf eine Paraffinleuchte (Teelicht und Leuchte) mit als Stand- oder Rollkörper geformten Brennmaterial und mit einem dieses aufnehmenden und von einem Deckel mindestens teilweise überdeckten Behältnis, in welchem in einem Dochthalter ein unbrennbarer Docht steht, wobei ein Körper aus Brennmaterial in fester form so positioniert ist, daß es durch die Flammen - und Deckelwärme geschmolzen und von Behältnis und/oder dem Dochthalter als Nachschub-Brennmaterial auf genommen wird.

Aufgabe der Erfindung ist es, die Paraffinleuchte und deren Bauteile weiterzuentwickeln und zu verbessern und zwar im Hinblick auf eine kompakt aufgebaute, platzsparend abstellbare und preisgünstige Ausführung, die ein Abschmelzen mit formveränderndem Aussehen der Brennmaterialkörper ergibt, die Brennmaterialkörper bevorratet aufnimmt und ein automatisches Zuführen der Brennmaterialkörper zum Flammenbereich ermöglicht, als erste Aufgabenstellung.

Diese Aufgabe wird gemäß dem Kennzeichen des Patentanspruches 1 gelöst.

Vorteilhafter wird die Leuchte im Hinblck auf einen einfachen, kostengünstig herstellbaren und sicher wirkenden Dochthalter verbessert.

Dies wird durch einen aus einem Stanzzuschnitt im Biegeverfahren einfach und kostengünstig herstellbaren Dochthalter mit einfacher Lagefestlegung im Deckel des Brennmaterialbehältnisses gemäß Anspruch 2 und 3 gelöst. Dabei wird der Dochthalter ohne unmittelbare Wärmeübertragung zum Behältnisboden in das Behältnis eingehängt und hat eine gute Luftführung und Wärmeübertragung zum Brennmaterial und eine optimale Brennmaterialangabe zum Docht. Außerdem ermöglicht dieser Dochthalter aufgrund mantelseitiger Öffnungen trotz des Deckels eine Einsicht in das Behältnis zum Rest-Brennmaterial.

Vorteilhaft wird der aus verdrallten Quarzglasfaserbündeln gebildete Docht mit einer aussenmantelseitigen oder durchgehenden Verklebung versehen, wobei der Docht eine gute Saugfähigkeit hat und eine nach unten wandernde Glühzone für eine gute Dauerbrennleistung des unbrennbaren Dochtes besitzt. Der Docht glüht beim Ausgehen über die gefährdete, den Docht zusetzenden Zone nach unten hinaus, d.h. praktisch bis kurz vor das Trichterende des Dochthalters.

Evtl. entstehende Brennrückstände werden in der Vorwärmzone völlig verbrannt, indem beim Ausgehen der Flamme der Quarzglasschlauch rotglühend wird, und dann die evtl. wenigen Brennrückstände restlos verbrannt werden. Durch Löcher im Trichter des Dochthalters erhält die ausgehende Flamme ausreichend Sauerstoff, um die evtl. Brennrückstände völlig zu verbrennen. Hierbei wird die Metalldrahtwendel bzw. der Quarzglasschlauch von oben nach unten allmählich rotglühend und dadurch erfolgt die einwandfreie Vernichtung der Brennrückstände.

Vorteilhaft hat das Brennmaterial eine Zusammensetzung von Kohlehydraten in mittlerer Kettenlänge und mit einem beigemischten Glühförderer, der dem Docht aus dem Paraffin zugeführt wird und dadurch eine bessere Brennwirkung in der Glühzone beim Leerbrennen des Dochtes durch Temperaturerhöhung entsteht, so daß die Rückstände besser und restlos verbrennen.

Die Paraffinleuchte gemäß der Erfindung ist als handlicher und preisgünstig herstellbarer Leuchter ausgebildet, der kompakt aufgebaut ist, sich platzsparend auf einem Tisch o. dgl. abstellen läßt und ein sichtbares Abschmelzen mit formveränderndem Aussehen der Brennmaterialkörper ermöglicht. Die Brennmaterialkörper werden nahe der Flamme dieser zugeordnet oder um diese herum angeordnet und dann durch die Flammenwärme abgeschmolzen, wobei sich formschöne und formverändernde Schmelzbilder ergeben.

Bei dieser Leuchte können gleichzeitig mehrere Brennmaterialkörper auf der Leuchte direkt abgestellt werden, so daß eine verlängerte Brenndauer erreicht wird, ohne ein ständiges Nachlegen von Brennkörpern. Desweiteren kann diese Paraffinleuchte mit einem Rollbügel oder einer Zuführrinne ausgestattet sein, auf der mehrere Brennkörper aufgelegt sind, die dann automatisch nacheinander in Richtung Flamme rollen und dort abgebrannt werden.

Das abtropfende Brennmaterial wird in das Leuchtenbehältnis zurückgeführt und bildet dann ein Nachschubbrennmaterial.

Auf dem Deckel des Leuchtenbehältnisses, der eine Schmelzplatte zum Auflegen der Brennmaterialkörper bildet, ist in vorteilhafter Weise ein auswechselbares Glasvlies angeordnet, welches abtropfendes Brennmaterial bis zur Sättigung in sich aufsaugt und eine gleichmäßige, saubere Oberfläche ergibt, was dem Leuchtenbehältnis ein schönes Aussehen verleiht und keine Beeinträchtigung durch Brennrückstände o. dgl. bewirkt.

Die besondere Formgestaltung des Brennmaterials für den Docht und die Leuchte erbringt eine äußerst einfache Handhabung für die Brennmaterialangabe auf die Leuchte und eine automatische, saubere Brennmaterialzuführung zum Flammenbereich der Leuchter unter Vermeidung von Verschmutzungen der Leuchte durch Brennmaterial.

Die festen Brennmaterialkörper können die verschiedensten geometrischen Raumformen besitzen, sind in bevorzugter Weise als Rollkörper ausgebildet.

Weiterhin werden die Brennmaterial kugeln in Einlegekalotten des Behältnisdeckels durch sternförmige oder anders gestaltete Ausformungen lagegesichert aufgenommen, so daß beim Abschmelzen des Paraffins trotz der Schwerpunktverlagerung kein Verdrehen oder Kippen der Brennmaterialkugeln entsteht.

Das Behältnis ist bevorzugt in seiner Größe (im Durchmesser und in der Höhe) als normales (großes oder kleines) Teelichttöpfchen ausgeführt und läßt sich in jedes normale (herkömmliche) Leuchtengehäuse einsetzen.

Auf den Zeichnungen sind Ausführungsbeispiele der Erfindung in Variationen dargestellt, welche nachfolgend näher erläutert werden. Es zeigt:
- Fig. 1 und 2: einen Vertikaischnitt und eine Draufsicht auf eine Paraffinleuchte in Form eines Teelichtes mit mehreren, um einen unbrennbaren Docht in Flammennähe auf einer Schmelzplatte positionierten Kugelkörpern aus Brennmaterial,
- Fig. 3 und 4: einen Vertikaischnitt und eine Draufsicht auf eine Paraffinleuchte mit mehreren, auf einem Ringeinsatz mit Anlagenasen positionierenden Kugelkörpern,
- Fig. 5 und 6: eine Seitenansicht im teilweisen Schnitt und eine Draufsicht auf eine Paraffinleuchte mit einem ein Leuchtenbehältnis und einen Kugelkörper aufnehmenden Leuchtenständer,
- Fig. 7 und 8: einen Vertikaischnitt und eine Draufsicht auf eine Paraffinleuchte mit auf das Leuchtenbehältnis abnehmbar aufgesetztem Ringkörper mit Rollbügeln für je zwei Kugelkörper,
- Fig. 9 und 10: einen Vertikalschnitt und eine Draufsicht auf eine Paraffinleuchte mit auf dem Leuchtenbehältnis abnehmbar aufgesetzten Rollbügel für mehrere Kugelkörper,
- Fig. 11 und 12: einen Vertikalschnitt und eine Draufsicht einer Paraffinleuchte mit Leuchtenständer mit Rollrinne für bevorratete Rollkörper,
- Fig. 13 bis 18: Seitenansichten und eine Unteransicht verschiedener geometrischer Formen an Roll- und Standkörpern aus Brennmaterial,
- Fig. 19: eine Seitenansicht eines Behältnisses mit abnehmbarem Zier- und Flammenlöschdeckel,
- Fig. 20: einen Vertikalschnitt durch eine Paraffinleuchte mit in das einen zentralen Dochthalter aufweisenden Behältnis um den Dochthalter eingelegter Brennmaterialscheibe,
- Fig. 21 und 22: einen Vertikalschnitt durch und eine Draufsicht auf die Brennmaterialscheibe,
- Fig. 23 und 24: eine Seitenansicht im Schnitt und eine Draufsicht auf eine Paraffinleuchte mit Ständer,
- Fig. 25 und 26: einen Vertikalschnitt durch und eine Draufsicht auf eine Paraffinleuchte mit drei in ein Behältnis um eine große Brennmaterialkugel einhängte Dochthalter,
- Fig. 27: einen Vertikalschnitt durch eine Paraffinleuchte mit zentralem, in ein Behältnis eingehängten Dochthalter und zwei Brennmaterial kugeln,
- Fig. 28 und 29: einen Vertikalschnitt durch und eine Draufsicht auf eine Paraffinleuchte mit einem außenseitigen Behältnis mit eingehängtem Dochthalter und einer Brennmaterialkugel,
- Fig. 30 und 31: einen Vertikalschnitt durch und eine Draufsicht auf eine Paraffinleuchte mit einem zentralen Dochthalter und drei darum angeordneten Brennmaterial kugeln sowie einem Glaszylinder,
- Fig. 32 und 33: einen Vertikalschnitt durch und eine Draufsicht auf eine Paraffinleuchte mit zentralem Dochthalter und auf einer Rollrinne angeordneten Brennmaterial kugeln sowie einem manuell benutzbaren Flammenlöscher,
- Fig. 34a bis 34e: Draufsichten, Seitenansichten und einen Schnitt gemäß Schnittlinie I-I in Fig. 33 b und 33 c durch den einstückigen Dochthalter vom Zuschnitt bis zur Fertigformung.

Die Paraffinleuchte weist ein schalen- oder topfförmiges Behältnis (50) auf, in welchem in einem Dochthalter (51) ein brennbarer Docht (52) gehalten ist; durch den Dochthalter (51) erhält das in das Behältnis (50) eingefüllte Brenninaterial (W) Schmelzwärme und die Schmelze fließt dem Docht (52) zu. Der Dochthalter (51) besteht aus dünnwandigem Metall und umgibt den Docht (52) allseitig unter Belassung einer Zuflußfuge. Der Dochthalter (51) ist zylindrisch ausgebildet und hat im Zentrum untenseitig ein Aufnahmeröhrchen -Kanüle- (53), in das der Docht (52) eingesteckt ist. Dieses Aufnahmeröhrchen (53) erweitert sich obenendig zu einem bis zum oberen Rand des Dochthalters (51) reichenden Trichter (54), aus dem der Docht (52) nach oben herausragt.

Oberhalb des Behältnisses (50) ist mindestens ein, sind vorzugsweise mehrere, Roll- oder Standkörper (RK, SK) aus Brennmaterial (W) in fester Form in Flammennähe positioniert, deren Brennmaterial (W) durch die Flammenwärme geschmolzen und vom Behältnis (50) und/oder dem Dochthalter (51) als Nachschub-Brennmaterial aufgefangen wird.

Auf dem eine Schmelzplatte bildenden, eine zentrische Flammenöffnung (56) aufweisenden Deckel (55) des topfförmigen, einen umlaufend nach außen herausgezogenen Randabschnitt (50a) aufweisenden Behältnis (50), welches ein Teelicht bildet, lassen sich mehrere, vorzugsweise drei Roll- oder Standkörper (RK, SK) mit Abstand um die Flamme (F) auflegen (Fig. 1 und 2).

Gemäß Fig. 3 und 4 ist der eine Schmelzplatte bildende Deckel (55) des Behältnisses (50) zu seiner zentrischen Flammenöffnung (56) flachtrichterartig ausgebildet und in die Flammenöffnung (56) ist ein Ringeinsatz (57) mit herausgeformten Anlagenasen (58) zur Positionierung mehrerer, vorzugsweise drei Rollkörpern (RK) um die Flamme (F) herausnehmbar eingesetzt.

Auf diesem Deckel (55) ist ein auswechselbares Glasvlies (59) aufgebracht, welches abtropfendes Brennmaterial gleichmäßig bis zur Sättigung aufsaugt; überschüssiges Brennmaterial tropft dann in den Dochthalter (51) und/oder das Behältnis (50). Hierdurch erhält der Deckel (55) immer ein sauberes Aussehen.

Gemäß Fig. 5 und 6 hat die Paraffinleuchte einen Leuchtenständer (60) mit Standfuß (61) zur Aufnahme des Behältnisses (50) und ein mit Abstand um das Behältnis (50) nach oben hochgezogenes Bügelteil (62) mit oberhalb des Behältnisses (50) liegender Positionieraufnahme (63) in Taschenform für einen Roll- oder Standkörper (RK, SK); die Positionieraufnahme (63) besitzt einen den Roll- oder Standkörper (RK, SK) im Abstand zur Flamme (F) haltenden Anschlag (64) und eine Tropfnase (65) für das geschmolzene in das Behältnis (50) oder den Dochthalter (51) zurücktropfende Brennmaterial.

Bei der weiteren Ausführung der Paraffinleuchte nach Fig. 7 bis 10 ist der Deckel (55) des Behältnisses (50) zu seiner zentrischen Flammenöffnung (56) flachtrichterartig ausgebildet und in die Flammenöffnung (56) ein Ringeinsatz (67) mit einem oder mehreren, je zwei oder mehrere Rollkörper (RK) bevorratenden Rollbügel (66) herausnehmbar eingesetzt, wobei jeder Rollbügel (66) im Abstand zur Flamme (F) einen angeformten Rückhalteanschlag (64) aufweist. Auch läßt sich jeder Rollbügel (66) mit einer Tropfnase (65) ausstatten.

Die Paraffinleuchte nach Fig. 11 und 12 besitzt einen Leuchtenständer (68) mit Standfuß (69) zur Aufnahme des Behältnisses (50) und einen sich an den Standfuß (69) anschließenden, nach außen und oben hochgezogenen Ständerbügel (70) und einer vom oberen Ende des Ständerbügels (70) zur Flammenöffnung (56) im Deckel (55) des Behältnisses (50) bogen- und/oder schräg abfallenden Rollrinne (71) für mehrere Rollkörper (RIK); diese Rollrinne (71) hat im Abstand zur Flamme (F) einen Rückhalteanschlag (64) für den jeweils ersten Rollkörper (RK).

Die Rollrinne (71) ist zwischen dem ersten flammenseitigen Rollkörper (RK) und dem nachfolgenden zweiten Rollkörper (RK) zur Unterbrechung der Wärmeleitung durch einen Schlitz (73) getrennt.

Der abgetrennte Rinnenteil (71a) für den ersten Rollkörper (RK) wird mit einem Ringeinsatz (74) in die Flammenöffnung (56) herausnehmbar eingesetzt. Der Rückhalteanschlag (64) in Form eines Steges o. dgl. und eine Abtropfnase (65) für das in das Behältnis (50) und/oder den Dochthalter (51) fallende Brennmaterial ist an dem abgetrennten Rinnenteil (71a) angebracht.

Zwischen dem Standfuß (61, 69) des Leuchtenständers (60, 68) und dem Boden (50b) des Behältnisses (50) läßt sich eine Wärme-Isolierschicht (75) anordnen (Fig. 11), welche auch unter dem ohne Ständer auf stellbaren Behältnis (50) gem. Fig. 7 und dem Teelicht nach Fig. 1 vorgesehen sein kann.

Das Behältnis (50) wird mit seinem Boden (50b) durch einen Magnet (76) auf dem Standfuß (61, 69) des Leuchtenständers (60, 70) lagefixiert.

Der Deckel (55) kann als separates Teil in das Behältnis (50) herausnehmbar eingesetzt oder mit dem Behältnis (50) einstückig ausgebildet sein.

Je steiler der Rollbügel (66) oder die Rollrinne (71) angeordnet ist, umso schneller ist das Abschmelzen des Brennmaterials (W) aufgrund des Druckes der nachfolgenden Rollkörper (RK) gegen den flammenseitigen Rollkörper (RK). Bei flacher Rollbügel- oder Rollrinnenanstellung wird das Brennmaterial (W) langsamer abgeschmolzen.

Der Dochthalter (51) ist auf einer auf den Behältnisboden (50b) aufgelegten Halterplatte (77) mit herausgeformten und in Ausschnitte (79) des Dochthalters (51) eingreifende Zungen (78) lösbar festgelegt.

Wie in Fig. 1 und 3 gezeigt, ist dabei die Halteplatte (77) als Hohlplatte mit umlaufend heruntergezogenem Rand (77a) ausgebildet, so daß sie mit gewissem Abstand oberhalb des Behältnisbodens (50b) liegt und zwischen Halteplatte (77) und Behältnisboden (50b) sich ebenfalls Brennmaterial (W) zur Versorgung des Dochtes (52) befindet.

Gemäß Fig. 23 und 24 ist eine weitere Variante der Paraffinleuchte gezeigt, wobei für gleiche Bauteile die gleichen Bezugszahlen verwendet werden.

Das Behältnis (50) ist von einem vertikalen Ständer (91) mit Standfuß (93) getragen.

Das Behältnis (50) weist einen abnehmbaren Deckel (55) mit in einer umlaufenden Deckelrinne (55a) eingebrachter Dichtung (94) in Form eines 0-Ringes auf und dieser Deckel (55) übergreift mit seiner Dichtung (94) den oberen, vorzugsweise zylindrischen Randabschnitt (50c) des Behältnisses (50) abgedichtet abnehmbar.

In das obere Ende des vertikalen Ständers (91) ist eine Buchse (90) aus Kunststoff, Gummi o. dgl. eingesetzt, in die eine Bundbuchse (95) aus Metall o. dgl. durch angeformte Vorsprünge (95a) eingepreßt oder mit Gewinde eingeschraubt ist, in welche ein das Behältnis (50) auf dem Ständer (91) festlegender Kopfbolzen (96) mit in seinem Kopf (97) vorgesehenen Gewindeloch (97a) eingeschraubt ist.

Im Behältnis (50) ist um den Kopf (97) des Kopfbolzens (96) ein Filzring (98) angeordnet, der voll einer den Dochthalter (51) tragenden Metallkappe (99) übergriffen ist.

Die Paraffinleuchte stellt einen in zwei Varianten wahlweise nutzbaren Leuchter dar. Eine Möglichkeit besteht im Betreiben der Leuchte mit Paraffin, indem in ihr eine nahezu das gesamte Behältnis füllende Ringtablette aus Paraffin eingesetzt ist oder in einer zweiten Möglichkeit mit den Paraffin-Rollkörpern (RK).

In beiden Fällen ist auf der Metallkappe (99) der Dochthalter (51) mit Docht in dem Behältnis (50) angeordnet.

Die umlaufende Deckel-Dichtung (94) verhindert beim Bewegen und Abstellen der Leuchte ein Austreten von verflüssigtem Paraffin.

In Fig. 13 bis 18 sind verschiedene Formen des Roll- oder Standkörpers (RK, SK) beispielsweise gezeigt; der Rollkörper (RK) kann von einer Kugel (Fig. 13) oder einem Zylinder (Fig. 15) mit/ohne umlaufenden Kragen (80) -Fig. 14 und 16- und der Standkörper (SK) -Fig. 17 und 18- von einem Block, Stab oder einer Scheibe mit Luftkanälen (81) gebildet sein.

Bei der Ausführung des Rollkörpers (RK) als Kugel oder Zylinder mit Kragen (80) gem. Fig. 14 und 16 kann dieser Kragen (80) zwischen dem Rollbügel (66) geführt laufen.

Die Standkörper (SK) können die verschiedensten geometrischen Raumformen haben, wie Würfel-, Pyramide-, Dreieck-, Vieleckoder Ovalform.

Die Paraffinleuchte (Teelicht und Leuchte) nach Fig. 25 bis 34 weist ein Brennmaterial (W) -Paraffin/Wachs- aufnehmendes und von einem Deckel (55) mindestens teilweise überdecktes topf- oder schalenförmiges Behältnis (50) auf, in welchem in einem Dochthalter (100/51) ein unbrennbarer Docht (52) steht, wobei der Dochthalter (100/51) ein Aufnahmeröhrchen (102) für den unteren Dochtabschnitt und sich daran nach oben anschließende Trichtersegmente (103) als Brennmaterial- und Wärmestrahlungsempfänger zeigt.

Der Dochthalter (100) ist in eine Öffnung (56) des Behältnisdeckels (55) eingehängt und dabei ist der Dochthalter (100) zum Behältnisboden (50b) nicht unmittelbar wärmeübertragend angeordnet.

Der Dochthalter (100) ist einstückig aus einem kreuzförmigen Zuschnitt (Zl) aus sehr dünnem Metallblech, Aluminiumblech o. dgl. mit zentralem Loch (104) gemäß Fig. 10 a gebildet und wird zu dem untenseitigen Aufnahmeröhrchen (102), zwei sich daran nach oben anschließenden, gegenüberliegenden Trichtersegmenten (103) und an deren oberen Enden nach außen abstehenden Aufhängerändern (105), geformt wie aus Fig. 34 a bis 34 e ersichtlich.

Bei einer weiteren bevorzugter Ausführung ist der Dochthalter (100) einstückig aus einem dünnen, rechteckigen Blechzuschnitt von etwa 52 x 18,5 mm geformt.

Die Trichtersegmente (103) bilden einen sich nach oben an das Aufnahmeröhrchen (102) anschließenden und erweiternden Trichter (106).

Die Trichtersegmente (103) des Dochthalters (100) lassen zwischen sich (am Umfang oder gegenüberliegend) Öffnungen (Schächte) (106a) zum Einblick auf die Restmenge an Brennmaterial (W) im Behältnis (50) frei und ermöglichen beim Dochtanzünden eine Wärmestrahlung des im Behältnis (50) befindlichen Brennmaterialrest ohne aufgelegte Brennmaterialkugeln (RK) zu.

Der Docht (52) besteht aus einer Kupferdrahtseele und aus texturierten Quarzglasfasern und die Quarzglasfasern sind im Außenmantel oder durchgehend durch ein feuer- und glühfestes Bindemittel verklebt.
Die texturierten Fasern sind zur Erhöhung der Saugfähigkeit aufgezupft. Die Dochtseele (Kupferdraht) und der Dochtmantel (Quarzglasfasern) haben zusammen einen Durchmesser von ca. 1,7 bis 2,5 mm, vorzugsweise 2,4 mm.

Der Docht (52) hat aufgrund des eingehängten Dochthalters (100) eine nach unten bis nahe dem Trichterende wandernde Glühzone.

Durch die Ausbildung des Dochthalters (100) mit den Segmenten (102b, 103) wird eine günstige Wärmeleitung und -verteilung an den Deckel (55) erreicht. Durch die gute Wärmeübertragung an den Deckel (55) wird das Paraffin restlos zum Schmelzen gebracht.

Der Dochthalterrand ist durch die Wärmeabgabe kühler und dadurch wird das dort befindliche Paraffin nicht vergast, so daß keine Rückstandsbildung entsteht.

Gemäß der Leuchtenausführung nach Fig. 25 und 26 ist im Zentrum des Deckels (55) eine Einlegekalotte (107) für eine große Brennmaterialkugel (RK) eingeformt und um diese Einlegekalotte (107) sind auf einem Teilkreis drei gleichmäßig verteilt angeordnete Dochthalter (100) in Deckelöffnungen (56) eingehängt; in der vom Deckel (55) gebildeten Einlegekalotte (107) ist eine sternförmige oder anders gestaltete Ausformung (108) zur Lagefixierung und Verdrehsicherung der Brennmaterialkugel (RK) ausgeformt.

Im Behältnis (50) ist ein dreibeinförmiges Wärmeleitblech (109) angeordnet, welches mit den Bodenteilen der drei Dochthalter (100) zur Wärmeübertragung kontaktiert ist und sich nur punktförmig (mit sehr kleinen Auflagerstellen -109a-) auf dem Behältnisboden (50b) unter Vermeidung einer höheren Wärmeübertragung abstützt.

Gemäß der Leuchtenausführung nach Fig. 27 sind einem zentralen, in den Behältnisdeckel (55) eingehängten Dochthalter (100) zwei sich gegenüberliegende, in den Deckel (55) eingerastete Einlegekalotten (110) für zwei Brennmaterialkugeln (RK) zugeordnet. Durch die gute Wärmeübertragung an den Deckel (55) wird das Paraffin restlos zum Schmelzen gebracht. Die Einlegekalotten (110) fassen mit Steck-Rastspitzen (llOa) in Löcher (111) des Deckels (55) ein.

Die Brennmaterialkugeln (RK) liegen durch die Kalotten (110) höher und stützen sich beim Abschmelzen an dem Kalottenrand ab, so daß ein Kugel-Verdrehen verhindert wird.

Die Fig. 28 und 29 zeigt eine Leuchte, bei der im Behältnisdeckel (55) außerhalb des Deckelzentrums auf einer Seite im Dochthalter (100) eingehängt und auf der anderen Seite eine Einlegekalotte (107) mit sternförmiger Ausformung (108) zur Lagefixierung und Verdrehsicherung für eine Brennmaterialkugel (RK) vorgesehen ist.

Das Behältnis (50) -Teelicht- ist außermittig in ein Leuchtengehäuse (LG) eingesetzt und im Deckel (LGD) des Leuchtengehäuses (LG) sind mehrere Einlegekalotten (112) für magazinierte Brennmaterialkugeln (RK) eingeformt.

Fig. 30 und 31 zeigt eine Paraffinleuchte, die einen im Zentrum des Behältnisdeckels (55) eingehängten Dochthalter (100) hat; in den Behältnisdeckel (55) sind drei in den mit gleichem Abstand zueinander und zum Dochthalter (100) um denselben angeordnete Einlegekalotten (107) mit je einer sternförmigen Ausformung (108) zur Lagefixierung und Verdrehsicherung der Brennmaterialkugeln (RK) eingeformt.

Dieses Behältnis (50) ist in ein Leuchtengehäuse (LG) eingesetzt und um den Behältnisdeckel (55) ist ein zwischen Behältnisdeckel (55) und der Öffnung (113) des Leuchtengehäusedeckels (LGD) eingesetzter Einsteckring (114) für einen Glaszylinder (115) vorgesehen.

Gemäß der Leuchtenausführung nach Fig. 32 und 33 ist in den Behältnisdeckel (55) ein zentraler Dochthalter (100) eingehängt, dem einerseits eine schräg und/der bogenförmig abfallende Rollrinne (66) -Rollbügel- mit dochtseitiger Abschmelzwanne (66a) für mehrere Brennmaterialkugeln (RK) und andererseits ein Aufsteckhalter (116) mit einem daran abnehmbar gehaltenen, hutförmigen Flammenlöscher (117) mit Griff (118) zugeordnet ist.

Die Abschmelzwanne (66a) hat für die erste Brennmaterialkugel (RK) einen Rückhalteanschlag (64). Der Rollbügel (66) ist gegenüber der Abschmelzwanne (66a) und dem Behältnisdeckel (55) sowie dem Behältnis (50) durch eine Isolierung (66b) gegen Wärmeübertragung isoliert.

Bei der Paraffinleuchte nach Fig. 20 ist um den Dochthalter (51) in das Behältnis (50) ein Scheibenkörper (119) aus Brennmaterial -eine Brennmaterialscheibe- eingelegt.

Das Behältnis (50) nach Fig. 20 weist einen abnehmbaren Deckel (55) mit in einer umlaufenden Deckelrinne (55a) eingebrachter Dichtung (94) in Form eines 0-Ringes auf und dieser Deckel (55) übergreift mit seiner Dichtung (94) den oberen, vorzugsweise zylindrischen Randabschnitt (50c) des Behältnisses (50) abgedichtet abnehmbar.

Im Zentrum des Deckels (55) ist ein flachtrichterförmiger, eine Docht- und Flammenöffnung (56) ergebender und den Rollbügel (66) haltender Ringeinsatz (67) eingesetzt.

Der Dochthalter (51) wird dabei von einer Metallkappe (99) auf einem Filzring (98) im Behältnis (50) gehalten.

Die Brennmaterialscheibe (-tablette) (119) umfaßt den Docht (52) teilweise und gibt gleichzeitig eine Luftöffnung (120) frei.

Die Brennmaterialscheibe (11) hat eine kreisförmige Grundform und eine Stärke, die einem Teil des Scheibendurchmessers entspricht; im Scheibenzentrum ist eine halbkreisförmige Luftöffnung (120) und dieser gegenüberliegend ein halbkreisförmiges, ein Trichtersegment (103) des Dochthalters (51) übergreifendes und den halben Dochtquerschnitt umfassendes Scheibensegment (121) ausgeformt, wie in Fig. 12 bis 14 gezeigt.

Die Paraffinleuchte nach Fig. 20 stellt ein Kombinationsgerät dar, welches wahlweise mit einer Brennmaterialscheibe (119) oder mit Brennmaterialkugeln (RK) betreibbar ist.

Dem Brennmaterial (W) -Paraffin- ist ein Glühförderer in fester oder flüssiger Form zur Erleichterung des Dochtausglühens und zur Säuberung der Kapillare des Dochtes (52) von Kräckresten beigegeben oder aufgetragen.

Der Glühförderer wird in Prozentbruchteilen an Gewicht zum Paraffingewicht zugegeben.

Als Glühförderer wird z.B. Schwefel, roter Phosphor, Magnesium o. dgl. eingesetzt.

Das Paraffin hat einen sehr engen Schmelzpunktbereich von z.B. 54 bis 56° C und besteht aus Kohlehydratketten mit mittlerer Länge.

Bei einem Gemisch von Kohlehydratketten schmelzen die kurzkettigen Kohlehydratketten früher und die längeren Ketten schmelzen nur an, wodurch auf dem Deckel (55) Paraffinrückstände verbleiben.

Die mittleren Kettenlängen vermeiden diese Nachteile.

Eine kleine Brennmaterialkugel (RK) hat vorzugsweise ein Gewicht von 7,5g, was einem halben Teelicht entspricht.

Bei den verschiedenen Leuchtenausführungen sind gleiche Bauteile ohne jeweils erneute Beschreibung mit denselben Bezugszahlen versehen und es ist jeweils Rückbezug zu nehmen.

## Patentansprüche

1. Paraffinleuchte mit als Stand- oder Rollkörper geformtem Brennmaterial (W) und mit einem dieses aufnehmenden und von einem Deckel (55) mindestens teilweise überdeckten Behältnis (50), in welchem in einem Dochthalter (51/100) ein unbrennbarer Docht steht, wobei ein Körper (119) aus Brennmaterial (W) in fester Form so positioniert ist, daß er durch die Flammen- und Deckelwärme geschmolzen und vom Behältnis (50) und/oder dem Dochthalter (51/100) als Nachschub-Brennmaterial aufgenommen wird,
dadurch gekennzeichnet, daß oberhalb des Behältnisses (50) dochthalternah in dem Deckel (55) oder oberhalb desselben an der Leuchte mindestens eine eine Ausnehmung (108) aufweisende Einlegekalotte (107, 110, 112) passend zur Aufnahme des aus dem Brennmaterial (W) bestehenden Rollkörpers (RK) oder oberhalb des Deckels (55) an der Leuchte mindestens eine Rollrinne (66), die einen dochthalternahen Rückhalteanschlag (64) hat, passend zur Aufnahme eines aus dem Brennmaterial (W) bestehenden Rollkörpers (RK) angeordnet ist.

2. Paraffinleuchte nach Anspruch 1, dadurch gekennzeichnet, daß der Dochthalter (100) in eine Öffnung (56) des Behältnisdeckels (55) eingehängt ist und dabei der Dochthalter (100) zum Behältnisboden (50b) nicht unmittelbar wärmeübertragend angeordnet ist.

3. Paraffinleuchte nach Anspruch 1, dadurch gekennzeichnet, daß der Dochthalter (100) einstückig aus einem kreuzförmigen Zuschnitt (Z1) mit zentralem Loch (104) zu dem untenseitigen Aufnahmeröhrchen (102), zwei sich daran nach oben anschließenden, gegenüberliegenden, einen Trichter (106) bildenden, Trichtersegmenten (103) und an deren oberen Enden nach außen abstehenden Aufhängerändern (105) geformt ist (Fig. 34a bis 34e).

4. Paraffinleuchte nach einem der Ansprüche 1 bis 3, dadurch gekennzeichnet, daß der Docht (52) aus einer Kupferdrahtseele und aus texturierten Quarzglasfasern besteht und die Quarzglasfasern im Außenmantel oder durchgehend durch ein feuer- und glühfestes Bindemittel verklebt sind.

5. Paraffinleuchte nach einem der Ansprüche 1 bis 4, dadurch gekennzeichnet, daß im Zentrum des Deckels (55) die Einlegekalotte (107) für eine große Brennmaterialkugel (RK) eingeformt ist und um diese Einlegekalotte (107) auf einem Teilkreis zwei oder mehrere gleichmäßig verteilt angeordnete Dochthalter (100) in Deckelöffnungen (56) eingehängt sind (Fig. 25 und 26).

6. Paraffinleuchte nach einem der Ansprüche 1 bis 5, dadurch gekennzeichnet, daß in der Einlegekalotte (107) des Deckels (55) die Ausformung (108) in Sternform o. dgl. zur Lagefixierung und Verdrehsicherung der Brennmaterialkugel (RK) ausgeformt ist.

7. Paraffinleuchte nach einem der Ansprüche 1 bis 6, dadurch gekennzeichnet, daß im Behältnis (50) ein dreibeinförmiges Wärmeleitblech (109) angeordnet ist, welches mit den Bodenteilen der drei Dochthalter (100) zur Wärmeübertragung kontaktiert und sich punktförmig -mit wenigen kleinen Auflagestellen (109a)- auf dem Behältnisboden (50b) abstützt (Fig. 25 und 26).

8. Paraffinleuchte nach einem der Ansprüche 1 bis 7, dadurch gekennzeichnet, daß einem zentralen, in dem Behältnisdeckel (55) eingehängten Dochthalter (100) sich gegenüberliegend, in den Deckel (55) eingerastet, zwei der Einlegekalotten (110) für zwei Brennmaterial kugeln (RK) zugeordnet sind, welche die Brennmaterialkugeln (RK) mit Abstand oberhalb des Deckels (55) tragen (Fig. 27).

9. Paraffinleuchte nach einem der Ansprüche 1 bis 8, dadurch gekennzeichnet, daß im Behältnisdeckel (55) außerhalb des Deckelzentrums auf einer Seite ein Dochthalter (100) eingehängt und auf der anderen Seite die Einlegekalotte (107) mit der Ausformung (108) zur Lagefixierung und Verdrehsicherung für eine Brennmaterialkugel (RK) ausgeformt ist (Fig. 28 und 29).

10. Paraffinleuchte nach Anspruch 9, dadurch gekennzeichnet, daß das Behältnis (50) außermittig in ein Leuchtengehäuse (LG) eingesetzt ist und im Deckel (LGD) des Leuchtengehäuses (LG) mehrere der Einlegekalotten (112) für magazinierte Brennmaterial kugeln (RK) eingeformt sind (Fig. 28 und 29).

11. Paraffinleuchte nach einem der Ansprüche 1 bis 10, dadurch gekennzeichnet, daß um einen im Zentrum des Behältnisdeckels (55) eingehängten Dochthalter (100) im Behältnisdeckel (55) drei der mit gleichem Abstand zueinander und zum Dochthalter (100) um denselben angeordnete Einlegekalotten (107) jeder mit Ausformung (108) mit zur Lagefixierung und Verdrehsicherung der Brennmaterialkugeln (RK) eingeformt sind (Fig. 30 und 31).

12. Paraffinleuchte nach Anspruch 11, dadurch gekennzeichnet, daß das Behältnis (50) in ein Leuchtengehäuse (LG) eingesetzt und um den Behältnisdeckel (55) zwischen dem Behältnisdeckel (55) und der Öffnung (113) des Leuchtengehäusedeckels (LGD) ein Einsteckring (114) für einen Glaszylinder (115) eingesetzt ist (Fig. 30 und 31).

13. Paraffinleuchte nach einem der Ansprüche 1 bis 12, dadurch gekennzeichnet, daß in den Behältnisdeckel (55) ein zentraler Dochthalter (100) eingehängt ist, dem die schräg und/oder bogenförmige abfallende Rollrinne (66) mit dochtseitiger Abschmelzwanne (66a) mit dem Rückhalteanschlag (64) für mehrere Brennmaterialkugeln (RK) zugeordnet ist, wobei die Rollrinne (66) gegenüber der Abschmelzwanne (66a) und dem Behältnisdeckel (55) sowie dem Behältnis (50) gegen Wärmeübertragung isoliert ist (Fig. 32 und 33).

14. Paraffinleuchte nach einem der Ansprüche 1 bis 13, dadurch gekennzeichnet, daß ein Aufsteckhalter (116) mit einem daran abnehmbar gehaltenen, hutförmigen Flammenlöscher (117) mit einem Griff (118) angeordnet ist (Fig. 32 und 33).

15. Paraffinleuchte nach einem der Ansprüche 1 bis 12, dadurch gekennzeichnet, daß auf das Behältnis (50) ein abnehmbarer Zier- und Flammenlöschdeckel (122) aufgesetzt ist (Fig. 19).

16. Paraffinleuchte nach einem der Ansprüche 1 bis 15, dadurch gekennzeichnet, daß der eine Schmelzplatte bildende Deckel (55) des Behältnisses (50) zu seiner zentrischen Flammenöffnung (56) flachtrichterartig ausgebildet ist und in die Flammenöffnung (56) ein Ringeinsatz (57) mit herausgeformten Anlagenasen (58) zur Positionierung von mehreren, vorzugsweise drei, Rollkörpern (RK) um die Flamme (F) herausnehmbar eingesetzt ist (Fig. 3 und 4).

17. Paraffinleuchte nach einem der Ansprüche 1 bis 16, dadurch gekennzeichnet, daß auf dem Deckel (55) des Behältnisses (50) vollflächig ein auswechselbares Glasvlies (59) zur Aufsaugung abtropfenden Brennmaterials aufgebracht ist (Fig. 1 bis 4).

18. Paraffinleuchte nach einem der Ansprüche 1 bis 17, gekennzeichnet durch einen Leuchtenständer (60) mit einem Standfuß (61) zur Aufnahme des Behältnisses (50) und einem mit Abstand um das Behältnis (50) nach oben hochgezogenen Bügelteil (62) mit oberhalb des Behältnisses (50) liegender Positionieraufnahme (63) in Taschenform für einen Roll- oder Standkörper (RK, SK), wobei die Positionieraufnahme (63) einen den Roll- oder Standkörper (RK, SK) im Abstand zur Flamme (F) haltenden Anschlag (64) und eine Tropfnase (65) für das geschmolzene, in das Behältnis (50) und/oder den Dochthalter (51) zurückfallende Brennmaterial (W) aufweist (Fig. 5 und 6).

19. Paraffinleuchte nach einem der Ansprüche 1 bis 18, dadurch gekennzeichnet, daß der Deckel (55) des Behältnisses (50) zu seiner zentrischen Flammenöffnung (56) flachtrichterartig ausgebildet ist und in die Flammenöffnung (56) ein Ringeinsatz (67) mit einem oder mehreren, je zwei oder mehrere Rollkörper (RK) bevorratenden Rollbügel (66) herausnehmbar eingesetzt ist, wobei jeder Rollbügel (66) im Abstand zur Flamme (F) einen angeformten Rückhalteanschlag (64) aufweist (Fig. 7 bis 10).

20. Paraffinleuchte nach einem der Ansprüche 1 bis 19, gekennzeichnet durch einen Leuchtenständer (68) mit einem Standfuß (69) zur Aufnahme des Behältnisses (50) und einem sich an den Standfuß (69) anschließenden, nach außen und oben hochgezogenen Ständerbügel (70) und einer vom oberen Ende des Ständerbügels (70) zur Flammenöffnung (56) im Deckel (55) des Behältnisses (50) bogen- und/oder schräg abfallenden Rollrinne (71) für mehrere Rollkörper (RK), welche im Abstand zur Flamme (F) einen Rückhalteanschlag (64) für den jeweils ersten Rollkörper (RK) aufweist (Fig. 11 und 12).

21. Paraffinleuchte nach Anspruch 20, dadurch gekennzeichnet, daß die Rollrinne (71) zwischen dem ersten flammenseitigen Rollkörper (RK) und dem nachfolgenden zweiten Rollkörper (RK) zur Unterbrechung der Wärmeleitung durch einen Schlitz (71a) getrennt ist, wobei der abgetrennte Rinnenteil (71a) für den ersten Rollkörper (RK) mit einem Ringeinsatz (74) in die Flammenöffnung (56) des Deckels (55) des Behältnisses (50) herausnehmbar eingesetzt ist, den Rückhalteanschlag (64) in Form eines Steges o. dgl. und eine Abtropfnase (65) für das in das Behältnis (50) und/oder den Dochthalter (51) fallende Brennmaterial aufweist.

22. Paraffinleuchte nach einem der Ansprüche 20 oder 21, dadurch gekennzeichnet, daß zwischen dem Standfuß (61, 69) des Leuchtenständers (60, 68) und dem Boden (50b) des Behältnisses (50) eine Wärme-Isolierschicht (75) angeordnet und das Behältnis (50) mit seinem Boden (50b) durch einen Magneten (76) auf dem Standfuß (61, 69) des Leuchtenständers (60, 68) lagefixiert ist (Fig. 11),

23. Paraffinleuchte nach einem der Ansprüche 1 bis 22, dadurch gekennzeichnet, daß das Behältnis (50) einen abnehmbaren Deckel (55) mit in einer umlaufenden Deckelrinne (55a) eingebrachten Dichtung (94) in Form eines O-Ringes aufweist, und dieser Deckel (55) mit seiner Dichtung (94) den oberen, vorzugsweise zylindrischen, Randabschnitt (50c) des Behältnisses (50) abgedichtet übergreift (Fig. 23).

24. Paraffinleuchte nach Anspruch 23, dadurch gekennzeichnet, daß in das obere Ende des vertikalen Ständers (91) eine Buchse (90) aus Kunststoff, Gummi o. dgl. eingesetzt ist, in die eine Bundbuchse (95) aus Metall o. dgl. durch angeformte Vorsprünge (95a) eingepreßt oder mit Gewinde eingeschraubt ist, in welche ein das Behältnis (50) auf dem Ständer (91) festlegender Kopfbolzen (96) mit in seinem Kopf (97) vorgesehenen Gewindeloch (97a) eingeschraubt ist, wobei um den Kopf (97) des Kopfbolzens (96) ein Filzring (98) angeordnet ist, der von einer den Dochthalter (51) tragenden Metallkappe (99) übergriffen ist (Fig. 23).

25. Paraffinleuchte nach einem der Ansprüche 1 bis 24, dadurch gekennzeichnet, daß der Dochthalter (100) aus einem dünnen, rechteckigen Blechzuschnitt mit einer Größe von etwa 52 x 18,5 mm einstückig geformt ist.

26. Paraffinleuchte nach einem der Ansprüche 1 bis 25, dadurch gekennzeichnet, daß das Behältnis (50) in seiner Größe, im Durchmesser und in der Höhe, einem normalen Teelichttöpfchen entspricht und in normale Leuchtengehäuse (LG) einsetzbar ist.

27. Paraffinleuchte mit Brennmaterial nach einem der Ansprüche 1 bis 26, dadurch gekennzeichnet, daß dasselbe von Rollkörper (RK) in Kugel- und Zylinderform mit /ohne umlaufenden Kragen (80) und von Standkörpern (SK), wie Blöcken, Stäben oder Scheiben mit Luftkanälen (81) gebildet ist (Fig. 13 bis 18).

28. Paraffinleuchte nach einem der Ansprüche 1 bis 27, dadurch gekennzeichnet, daß im Brennmaterial (W) -dem Paraffin- ein Glühförderer zur Erleichterung des Dochtausglühens und zur Säuberung der Kapillare des Dochtes von Crackresten beigegeben ist.

## Claims

1. Paraffin lamp with fuel (W) designed as a upright or roller body, and with a container (50) which accommodates this [fuel] and which is at least partially covered by a cover (55), with a non-combustible wick in a wick holder (51/100) standing inside this container; with a body (119) of solid fuel (W) being positioned in such a way that it is melted by the heat of the flame and of the cover, and is collected by the container (50) and/or by the wick holder (51/100) as supplementary fuel,
**characterized in that**
arranged above the container (50), close to the wick holder, in the cover (55) or outside it, there is on the lamp at least one spherical insertion cap (107, 110, 112) which has at least one recess (108) and which is suitable for receiving the roller body (RK) comprising the fuel (W), or that arranged above the cover (55) on the lamp there is at least a rolling channel (66) which has a retaining limit stop (64) close to the wick holder, suitable for receiving a roller body (RK) consisting of the fuel (W).

2. Paraffin lamp in accordance with claim 1, characterized in that the wick holder (100) is suspended in an aperture (56) of the container cover (55), with the wick holder (100) being arranged in such a way that it does not directly conduct heat to the container bottom (50b).

3. Paraffin lamp in accordance with claim 1, characterized in that the wick holder (100) is formed in one piece from a cross-shaped blank (Z1) with a central hole (104) towards the receiver tube (102) on the underside, from which two opposite funnel segments (103) extend upwards to form a funnel (106), and with suspension rims (105) projecting outwards at the upper ends of the funnel segments (figs. 34a to 34 e).

4. Paraffin lamp in accordance with one of the claims 1 to 3, characterized in that the wick (52) comprises a copper wire core and textured quartz glass fibres, and the quartz glass fibres are conglutinated with a fireproof and glow-proof binder, either in the outer sheath or throughout.

5. Paraffin lamp in accordance with one of the claims 1 to 4, characterized in that a spherical insertion cap (107) for a large fuel ball (RK) is formed in the centre of the cover (55), and that around this spherical insertion cap (107), distributed evenly around a graduated circle, are two or more wick holders (100), suspended in apertures (56) in the cover (figs. 25 and 26).

6. Paraffin lamp in accordance with one of the claims 1 to 5, characterized in that the moulding (108) is formed in a star shape or the like in the spherical insertion cap (107) of the cover (55), to hold the fuel ball (RK) in place and prevent it from turning.

7. Paraffin lamp in accordance with one of the claims 1 to 6, characterized in that arranged in the container (50) is a three-legged shaped heat conducting sheet (109), which makes contact with the base parts of the three wick holders (100) in order to conduct heat, and which rests at points - with a few, small resting points (109a) - on the floor (50b) of the container (figs. 25 and 26).

8. Paraffin lamp in accordance with one of the claims 1 to 7, characterized in that two of the spherical insertion caps (110) for two fuel balls (RK), these [spherical insertion caps] lying opposite one another and being engaged in the container cover (55), are assigned to a central wick holder (100) suspended in the container cover (55), and hold the fuel balls (RK) at a distance above the cover (55) (fig. 27).

9. Paraffin lamp in accordance with one of the claims 1 to 8, characterized in that the container cover (55) has a non-centrically suspended wick holder (100) on one side, and formed on the other side is the spherical insertion cap (107) with the moulding (108) for holding a fuel ball (RK) in place and preventing it from turning (figs. 28 and 29).

10. Paraffin lamp in accordance with claim 9, characterized in that the container (50) is inserted, non-centrically, in a lamp housing (LG), and several of the spherical insertion caps (112) for magazined fuel balls (RK) are formed in the cover (LGD) of the lamp housing (LG) (figs. 28 and 29).

11. Paraffin lamp in accordance with one of the claims 1 to 10, characterized in that three of the spherical insertion caps (107) are formed in the cover (55) around a wick holder (100), equidistant from one another and from the wick holder (100) suspended in the centre of the cover (55), each [spherical insertion cap] having an moulding (108) for holding the fuel balls (RK) in place and preventing them from turning (figs. 30 and 31).

12. Paraffin lamp in accordance with claim 11, characterized in that the container (50) is placed in a lamp housing (LG), and an insert ring (114) for a glass cylinder (115) is inserted around the container cover (55), between the container cover (55) and the aperture (113) of the lamp housing cover (LGD) (figs. 30 and 31).

13. Paraffin lamp in accordance with one of the claims 1 to 12, characterized in that suspended in the container cover (55) is a central wick holder (100), assigned to which is the rolling channel (66), sloping or curving downwards, with a wick-side melting trough (66a) with the retaining limit stop (64) for several fuel balls (RK), with the rolling channel (66) being insulated against heat conduction relative to the melting trough (66a), the container cover (55) and the container (50) (figs. 32 and 33).

14. Paraffin lamp in accordance with one of the claims 1 to 13, characterized in that a slip-on holder (116) is provided, which holds a removable hat-shaped flame extinguisher (117) with a handle (118) (figs. 32 and 33).

15. Paraffin lamp in accordance with one of the claims 1 to 12, characterized in that a removable decorative and flame-extinguishing cover (122) is placed on the container (50) (fig. 19).

16. Paraffin lamp in accordance with one of the claims 1 to 15, characterized in that the container's (50) cover (55), which forms a melting plate, is designed as a shallow funnel which slopes towards its centrical flame aperture (56), and that removably inserted into the flame aperture (56) is a ring insert (57) with integrally moulded supporting lugs (58) for positioning several - preferably three - roller bodies (RK) around the flame (F) (figs. 3 and 4).

17. Paraffin lamp in accordance with one of the claims 1 to 16, characterized in that on the cover (55) of the container (50), over the entire surface, a replaceable glass fibre mat (59) for absorbing dripping fuel is applied (fig. 1 to 4).

18. Paraffin lamp in accordance with one of the claims 1 to 17, characterized by a lamp stand (60) with a pedestal foot (61) for accommodating the container (50), and a bow piece (62) - extended upwards at a distance around the container (50) - with a positioning receptacle (63) lying above the container (50), in the form of a pocket, for a roller or upright body (RK, SK), with the positioning receptacle (63) having a limit stop (64) holding the roller or upright body (RK, SK) at a distance from the flame (F), and a drip nose (65) for the fuel (W) which has melted and fallen into the container (50) and/or into the wick holder (51) (figs. 5 and 6).

19. Paraffin lamp in accordance with one of the claims 1 to 18, characterized in that the cover (55) of the container (50) is designed as a shallow funnel sloping towards its centrical flame aperture (56), and that removably inserted into the flame aperture (56) is a ring insert (67) with one or more roller bows (66), each storing two or more roller bodies (RK), with each roller bow (66) having an integrally moulded retaining limit stop (64) at a distance from the flame (F) (figs. 7 to 10).

20. Paraffin lamp in accordance with one of the claims 1 to 19, characterized by a lamp stand (68) with a pedestal foot (69) for accommodating the container (50), and a bow piece (70) which extends outwards and upwards from the pedestal foot (69), and a rolling channel (71) for several roller bodies (RK) which slopes or curves downwards from the upper end of the stand bow (70) towards the flame aperture (56) in the cover (55) of the container (50), and which at a distance from the flame (F) has a retaining limit stop (64) for the first roller body (RK) in each case (figs. 11 and 12).

21. Paraffin lamp in accordance with claim 20, characterized in that the rolling channel (71) is divided by a slit (71a) between the first roller body (RK) on the flame side and the subsequent second roller body (RK), to interrupt the conduction of heat, with the separated part of the channel part (71a) for the first roller body (RK) being removably inserted with a ring insert (74) into the flame aperture (56) of the cover (55) of the container (50), and [having] the retaining limit stop (64) in the form of a bridge or the like and a drip nose (65) for the fuel which falls into the container and/or the wick holder (51).

22. Paraffin lamp in accordance with one of the claims 20 or 21, characterized in that arranged between the pedestal foot (61, 69) of the lamp stand (60. 68) and the base (50b) of the container (50) there is a heat insulation layer (75), and the container (50) with its base (50b) is fixed in position by means of a magnet (76) on the pedestal foot (61, 69) of the lamp stand (60, 68) (fig. 11).

23. Paraffin lamp in accordance with one of the claims 1 to 22, characterized in that the container (50) has a removable cover (55) with a seal (94) in the form of an O-ring, inserted in a circumferential groove (55a) in the cover. and this cover (55), with its seal (94), encompasses the upper, preferably cylindrical edge section (50c) of the container (50) to form a seal (fig. 23).

24. Paraffin lamp in accordance with claim 23, characterized in that inserted into the upper end of the vertical stand (91) is a bush (90) made of plastic, rubber or the like, into which a flange sleeve (95) of metal or the like is pressed in through moulded-on projections (95a) or screwed in, into which is screwed - by means of a threaded hole (97a) provided in its head - a head bolt (96) which fixes the container (50) on the stand (91), with a felt ring (98), which is overlapped by a metal cap (99) which bears the wick holder (51), being arranged around the head (97) of the head bolt (96) (fig. 23).

25. Paraffin lamp in accordance with one of the claims 1 to 24, characterized in that the wick holder (100) is formed in one piece from a thin, rectangular sheet metal blank around 52 x 18.5 mm in size.

26. Paraffin lamp in accordance with one of the claims 1 to 25, characterized in that the container (50) corresponds to a conventional tea-light container in terms of its size, diameter and height, and can be used in normal lamp housings (LG).

27. Paraffin lamp with fuel in accordance with one of the claims 1 to 26, characterized in that the latter is formed of roller bodies (RK) in spherical and cylindrical form, with/without a circumferential collar (80), and of upright bodies (SK) such as blocks, rods or disks with air channels (81) (figs. 13 to 18).

28. Paraffin lamp in accordance with one of the claims 1 to 27, characterized in that added to the fuel (W) - the paraffin - is a glow enhancer for facilitating the glow-out of the wick and for cleaning crack residues from the capillaries of the wick.

## Revendications

1. Lampe à paraffine avec matière combustible (W) en forme de corps à surfaces planes ou arrondies et un récipient (50) qui, destiné à accueillir celle-ci, est recouvert, au moins partiellement, par un couvercle (55) et contient une mèche incombustible maintenue dans un porte-mèche (51/100), le corps (119) en matière combustible solide (W) étant positionné de sorte à fondre sous l'effet de la chaleur de la flamme et du couvercle et à s'écouler dans le récipient (50) et/ou le porte-mèche (51/100) pour ravitailler la mèche,
caractérisé en ce que,
une calotte (107, 110, 112) comprenant au moins une cavité (108), conçue pour recevoir le corps arrondi (RK) en matière combustible (W) est prévue au-dessus du récipient (50), à proximité du porte-mèche, dans le couvercle (55), ou au-dessus de celui-ci, sur la lampe ou qu'une goulotte de roulement (66) au moins, présentant une butée de retenue (64) proche du porte-mèche, est disposée au-dessus du couvercle (55), laquelle goulotte est conçue pour recevoir un corps arrondi (RK) en matière combustible (W).

2. Lampe à paraffine selon la revendication 1,
caractérisée en ce que
le porte-mèche (100) est suspendu dans une ouverture (56) du couvercle (55) du récipient (50), le porte-mèche (110) étant disposé de sorte à ne pas transmettre directement la chaleur au fond (50b) du récipient (50).

3. Lampe à paraffine selon la revendication 1,
caractérisée en ce que
le porte-mèche (100) est formé, d'une seule pièce, à partir d'une découpe en forme de croix (Z1) avec trou central (104) en direction du tube de réception (102) inférieur, auquel un entonnoir (106), formé de deux segments (103) opposés, fait suite vers le haut, les extrémités supérieures de ces segments (103) présentant des bords de suspension (105) en saillie vers l'extérieur (105) (fig. 34a à 34e).

4. Lampe à paraffine selon l'une des revendications 1 à 3,
caractérisée en ce que
la mèche (52) est composée d'une âme en fil de cuivre et de fibres de verre quartzeux, ces dernières étant encollés dans la gaine extérieure ou en continu à l'aide d'un liant résistant à la combustion et à la calcination.

5. Lampe à paraffine selon l'une des revendications 1 à 4,
caractérisée en ce que
la calotte (107), destinée à recevoir une grosse boule (RK) de matière combustible, est formée dans le centre du couvercle (55) et que deux ou plusieurs porte-mèches (100), répartis régulièrement, sont disposés, en cercle partiel, autour de cette calotte (107) et suspendus dans des ouvertures (56) du couvercle (fig. 25 et 26).

6. Lampe à paraffine selon l'une des revendications 1 à 5,
caractérisée en ce que
la cavité (108), en forme d'étoile ou de figure analogue est formée dans la calotte (107) du couvercle (55) pour permettre le positionnement fixe et empêcher le roulement de la boule (RK) en matière combustible.

7. Lampe à paraffine selon l'une des revendications 1 à 6,
caractérisée en ce que
le récipient (50) contient une tôle thermoconductrice (109) en forme de trépied en contact avec les fonds des trois porte-mèches (100) aux fins de thermotransfert et prenant ponctuellement appui - à l'aide de quelques petites surfaces d'appui (109a) - sur le fond (50b) du récipient (50) (fig. 25 et 26).

8. Lampe à paraffine selon l'une des revendications 1 à 7,
caractérisée en ce que
deux des calottes (110), encastrées, face à face, dans le couvercle (55) et destinées à recevoir deux boules (RK) en matière combustible, sont coordonnées à un porte-mèche (100) central, suspendu dans le couvercle (55), ces calottes (110) portant les boules (RK) en matière combustible au-dessus du couvercle (55), à distance de celui-ci (fig. 27).

9. Lampe à paraffine selon l'une des revendications 1 à 8,
caractérisée en ce que,
d'un côté, un porte-mèche (100) est suspendu dans le couvercle (55) du récipient, en dehors du centre de celui-ci, et que la calotte (107) avec cavité (108) de positionnement fixe et de non-déplacement d'une boule (RK) en matière combustible est disposée de l'autre côté (fig. 28 et 29).

10. Lampe à paraffine selon la revendication 9,
caractérisée en ce que
le récipient (50) est inséré, décentré, dans un boîtier de lampe (LG) dans le couvercle (LGD) duquel plusieurs calottes (112) sont formées pour recevoir des séries de boules (RK) en matière combustible (fig. 28 et 29).

11. Lampe à paraffine selon l'une des revendications 1 à 10,
caractérisée en ce que
trois des calottes (107), réparties autour d'un porte-mèche (100) suspendu au centre du couvercle (55) du récipient, et disposées à même distance du porte-mèche (100) et les unes des autres, sont pourvues d'une cavité (108) moulée aux fins de positionner fixement les boules (RK) en matière combustible et de les empêcher de rouler (fig. 30 et 31).

12. Lampe à paraffine selon la revendication 11,
caractérisée en ce que
le récipient (50) est contenu dans un boîtier de lampe (LG) et qu'une bague (114), insérée entre le couvercle (55) du récipient et l'ouverture (113) du couvercle (LGD) du boîtier, encercle le couvercle (55) du récipient et est destinée à recevoir un verre de lampe cylindrique (115) (fig. 30 et 31).

13. Lampe à paraffine selon l'une des revendications 1 à 12,
caractérisée en ce que,
dans le couvercle (55) du récipient, un porte-mèche central (100) est suspendu et coordonné à une goulotte de roulement (66) descendante, oblique et/ou courbe, avec une cuvette de fusion (66a), disposée du côté de la mèche, et une butée de retenue (64) pour plusieurs boules (RK) en matière combustible, la goulotte de roulement (66) étant isolée thermiquement par rapport à la cuvette de fusion (66a) ainsi qu'au récipient (50) et au couvercle (55) de celui-ci (fig. 32 et 33).

14. Lampe à paraffine selon l'une des revendications 1 à 13,
caractérisée en ce que
un éteignoir (117), présentant la forme d'un chapeau et pourvu d'une poignée (118) et maintenu, amoviblement, sur un support (116).

15. Lampe à paraffine selon l'une des revendications 1 à 12,
caractérisée en ce que
un couvercle extincteur et décoratif, amovible (122) est posé sur le récipient (50) (fig. 19).

16. Lampe à paraffine selon l'une des revendications 1 à 15,
caractérisée en ce que
l'ouverture centrale (56), pratiquée, à l'intention de la flamme, dans le couvercle (55) du récipient (50) formant une plaque de fusion, présente la forme d'un entonnoir plat et qu'un insert annulaire (57), pourvu de nez d'appui (58), est installé, amoviblement, dans l'ouverture (56) pour permettre de positionner, autour de la flamme (F), plusieurs - de préférence, trois - corps ronds (RK) en matière combustible (fig. 3 et 4).

17. Lampe à paraffine selon l'une des revendications à,
caractérisée en ce que
la surface totale du couvercle (55) du récipient (50) est recouverte d'une natte de fibres de verre (59) interchangeable, destinée à absorber la matière de combustion dégouttant (fig. 1 à 4).

18. Lampe à paraffine selon l'une des revendications 1 à 17,
caractérisée en ce que
celle-ci comporte un support (60) à pied (61) accueillant le récipient (50) et pourvu d'une pièce (62) recourbée vers le haut, à distance du récipient (50), laquelle est équipée d'un élément de positionnement (63), en forme de poche, prévu pour le corps à surfaces arrondies ou planes (RK, SK), l'élément de positionnement (63) présentant une butée (64) pour maintenir le corps à surfaces arrondies ou planes (RK, SK) à distance de la flamme (F) ainsi qu'un nez d'égouttage (65) pour la matière de combustion (W) fondue, tombant dans le récipient (50) et/ou le porte-mèche (51) (fig. 5 et 6).

19. Lampe à paraffine selon l'une des revendications 1 à 18,
caractérisée en ce que
le couvercle (55) du récipient (50) présente la forme d'un entonnoir plat en direction de son ouverture centrale (56) laissant passer la flamme et qu'un insert annulaire (67) est inséré dans cette ouverture (56), lequel est équipé d'un ou de plusieurs éléments de roulement (66) amovibles portant, chacun, deux ou plusieurs boules (RK) en matière combustible et chaque élément de roulement (66) présentant une butée de retenue (64) formée, d'une pièce, à partir de lui et située à distance de la flamme (F) (fig. 7 à 10).

20. Lampe à paraffine selon l'une des revendications 1 à 19,
caractérisée en ce que
celle-ci comprend un support (68) à pied (69) destiné à recevoir le récipient (50), le pied (69) étant équipé d'un élément arqué (70), ascendant, qui le prolonge vers l'extérieur, ainsi que d'une goulotte de roulement (71) qui, prévue pour accueillir plusieurs boules (RK), part de l'extrémité supérieure de l'élément arqué (70) et descend, en courbe et/ou obliquement vers l'ouverture (565) du couvercle (55) du récipient (50) et présente une butée de retenue (64), située à distance de la flamme (F) et retenant chaque boule (RK) arrivant la première (fig. 11 et 12).

21. Lampe à paraffine selon la revendication 20,
caractérisée en ce que
la goulotte de roulement (71) est séparée par une fente (71a), qui interrompt la thermoconduction entre la boule (RK) la plus proche de la flamme et la boule suivante, et que la partie séparée (71a), accueillant la première boule (RK), est équipée d'un insert annulaire (74), installé, amoviblement, dans l'ouverture (56) du couvercle (55) du récipient (50), une butée de retenue (64) en forme d'aile ou analogue et un nez d'égouttage (65) pour la matière de combustion tombant dans le récipient (50) et/ou le porte-mèche étant prévus.

22. Lampe à paraffine selon la revendication 20 ou 22,
caractérisée en ce que
une couche calorifuge (75) est disposée entre le pied (61, 69) du support (60, 68) et le fond (50b) du récipient (50) et que le fond (50b) du récipient (50) est positionné fixement sur le pied (61, 69) du support (60, 68) à l'aide d'un aimant (76),

23. Lampe à paraffine selon l'une des revendications 1 à 22,
caractérisée en ce que
le récipient (50) présente un couvercle (55) amovible pourvu d'un joint d'étanchéité toroïdal (94), inséré dans une rainure circulaire (55a), et que ce couvercle (55), avec son joint d'étanchéité (94), enserre et étanche le bord supérieur (50c), de préférence cylindrique, du récipient (50) (fig. 23).

24. Lampe à paraffine selon la revendication 23,
caractérisée en ce que,
dans l'extrémité supérieure du support vertical (91), un manchon (90) en matière plastique, caoutchouc ou autre matière analogue, est inséré et qu'une douille (95) en métal ou analogue est pressée dans ce manchon (90) à l'aide de saillies (95a) formées d'une pièce à partir d'elle ou y est vissée à l'aide d'un filetage, un boulon à tête (96), qui fixe le récipient (50) sur le support (91), étant vissé dans cette douille et un anneau en feutre (98), enserré par une calotte métallique (99), entourant la tête (97) du boulon (96) pourvue d'un trou fileté (97a).

25. Lampe à paraffine selon l'une des revendications 1 à 24,
caractérisée en ce que
le porte-mèche (100) consiste en une pièce de tôle fine, découpée en forme de rectangle de 52 x 18,5 mm environ.

26. Lampe à paraffine selon l'une des revendications 1 à 25,
caractérisée en ce que
la hauteur et le diamètre du récipient (50) correspondent à ceux du conteneur courant de bougie chauffe-plat et peut être installé dans une lampe courante (LG).

27. Lampe à paraffine selon l'une des revendications 1 à 26,
caractérisée en ce que
celle-ci est formée par des corps à surfaces arrondies (RK) en forme de boules ou de cylindres avec/sans col continu (80) et des corps à surfaces planes (SK) tels que blocs, barres ou rondelles avec canaux d'air (81) (fig. 13 à 18).

28. Lampe à paraffine selon l'une des revendications 1 à 27,
caractérisée en ce que
la matière de combustion (W) - la paraffine - est additionnée d'un agent qui favorise la mise en incandescence de la mèche et le nettoyage des capillaires de la mèche par élimination des résidus.
